# FASCICULE DE BREVET EUROPEEN

(11) **EP 3 379 342 B1**
(45) Date de publication et mention de la délivrance du brevet: **20.07.2022**
(21) Numéro de dépôt: 17162423.2
(22) Date de dépôt: 22.03.2017
(51) Int. Cl.: G04B 19/23, G04B 11/00, G04B 19/28

(54) **DISPOSITIF COMPORTANT UN RESSORT DE RÉGLAGE RAPIDE COOPÉRANT AVEC UN MOBILE D'UNE PIÈCE D'HORLOGERIE**
VORRICHTUNG, DIE EINE SCHNELLEINSTELLFEDER FÜR UHRWERKE UMFASST, DIE MIT EINER TRIEBFEDER ZUSAMMENWIRKT
DEVICE COMPRISING A QUICK-ADJUSTMENT SPRING ENGAGING WITH A MOBILE OF A TIMEPIECE

(43) Date de publication de la demande: 26.09.2018
(73) Titulaire: Officine Panerai AG, 6312 Steinhausen (CH)
(72) Inventeur: Dreyer-Gonzales, Frédéric, 1090 La Croix-sur-Lutry (CH); Houriet, Arnaud, 2610 Saint-Imier (CH); Rondeau, Frédéric, 1426 Concise (CH)
(74) Mandataire: P&TS SA (AG, Ltd.)

(56) Documents cités:
- EP-A1- 1 041 460
- EP-A1- 1 271 268
- EP-A1- 2 113 759
- EP-A1- 2 703 911
- EP-A1- 2 905 661
- WO-A2-2013/102598
- US-A1- 2008 056 070

## Description

### Domaine technique

La présente invention concerne un dispositif comprenant un ressort de réglage rapide coopérant avec un mobile d'une pièce d'horlogerie, dans lequel le ressort a un risque de rupture réduit et une durée de vie plus longue qu'un ressort de réglage rapide conventionnel. La présente invention concerne en particulier un dispositif dans lequel le mobile comprend une lunette tournante.

### Etat de la technique

Les montres dites "Greenwich Mean Time" (GMT) permettent l'affichage de l'heure d'un second fuseau horaire simultanément au premier. Dans la plupart des cas, cela est réalisé en positionnant une seconde aiguille des heures en dessous d'une première aiguille des heures. Une montre GMT comporte typiquement un dispositif d'embrayage élastique comprenant un ressort fuseau. Le ressort fuseau permet la mise à l'heure du second fuseau horaire, en déplaçant la seconde aiguille des heures (ou aiguille GMT) par sauts successifs d'une heure entière. La première aiguille des heures, celle des minutes et celle des secondes ne sont pas influencées par cette opération. La figure 4 montre un tel ressort fuseau 1 coopérant avec une étoile 4 à douze dents 41 reliée cinématiquement à l'aiguille GMT. Le ressort 1 comprend deux bras flexibles 21 et deux doigts 3 exerçant une force compressive sur les dents 41 de l'étoile 4. Lorsque les doigts 3 se déplacent entre un creux entre deux dents successives 41 et le sommet d'une des dents, les bras 21 sont sollicités en déformation.

Les ressorts fuseaux connus de ce type sont typiquement fabriqués dans un acier "maraging C300" ou "Durnico^{®}" ou similaire. Ces ressorts fuseaux ont une durée de vie limitée, comprise entre 4 (élément en Durnico) et 20 ans (élément en Nivaflex). La durée de vie a un caractère aléatoire, dû notamment à la longueur importante des bras 21 et à leurs petites sections. Il est cependant difficile de réaliser un tel ressort avec des sections de bras plus grandes sans perdre les propriétés élastiques des bras, nécessaires au bon fonctionnement du ressort. Les techniques de fabrication à disposition imposent un rapport entre l'épaisseur et la largeur des bras à un rapport proche de 1.

La problématique décrite ci-dessus s'applique également à d'autres ressorts de réglage rapide utilisés dans un mouvement horloger, tel qu'un ressort de rappel de bascule, un ressort-cliquet, un doigt entraineur, ou un sautoir.

Le document WO13102598 décrit un ressort pour mécanisme horloger, le ressort comprenant un corps s'étendant entre une première extrémité du ressort et une deuxième extrémité du ressort, le ressort étant destiné à être lié mécaniquement à un bâti au niveau de chacune des première et deuxième extrémités, le ressort comprenant, entre la première et la deuxième extrémité, au moins un organe destiné à agir par contact sur un élément du mécanisme horloger.

Le document EP2905661 décrit un dispositif de lunette rotative pour pièce d'horlogerie, le dispositif comprenant une première bague rotative, une deuxième bague rotative et un premier élément de liaison mécanique permettant de lier cinématiquement la première bague rotative et la deuxième bague rotative.

Le document US2008056070 divulgue un affichage pour les fuseaux horaires mondiaux comprenant une lunette qui coopère par l'intermédiaire de crochets avec un mobile de pièce d'horlogerie.

### Bref résumé de l'invention

Un but de la présente invention est de proposer un ensemble horloger comprenant une lunette tournante et un dispositif comportant un ressort de réglage rapide exempt des limitations des dispositif connus, notamment en termes de la liberté de design incluant son facteur de forme, son épaisseur et/ou sa largeur.

Un autre but de l'invention est de fournir un ensemble horloger comprenant une lunette tournante et un dispositif comportant un ressort de réglage rapide de géométrie compacte et qui permet de réduire le risque de rupture et le caractère aléatoire de la rupture.

Selon l'invention, ces buts sont atteints notamment au moyen d'un ensemble horloger comprenant une lunette tournante et un dispositif comportant un ressort de réglage rapide et un mobile de pièce d'horlogerie, ledit ressort coopérant avec ledit mobile, le ressort comprenant un doigt et une partie flexible, le doigt coopérant avec le mobile de sorte à être déplaçable par rapport à celui-ci selon un déplacement maximal par un mouvement relatif entre le mobile et le ressort et à exercer une force contre le mobile grâce à la flexion de la partie flexible; au moins la partie flexible du ressort étant fabriquée dans un alliage métallique amorphe, le dispositif coopérant avec une lunette tournante, et l'alliage métallique amorphe dans lequel est réalisée au moins la partie flexible du ressort a un rapport de la limite élastique sur son module d'Young qui est au moins de 0.010. Le dimensionnement de la partie flexible limite le rapport de la contrainte maximale sur la limite élastique à 0.70 au maximum et de préférence 0.64 au maximum, lors du déplacement maximal du doigt.

Selon une forme d'exécution, l'alliage métallique amorphe dans lequel est réalisée au moins la partie flexible du ressort a un rapport de la limite élastique sur son module d'Young qui est au moins de préférence 0.015, et encore de préférence au moins 0.02.

Par conséquent, les contraintes sur les facteurs de forme sont nettement moins sévères par rapport aux matériaux conventionnels.

### Brève description des figures

Des exemples de mise en oeuvre de l'invention sont indiqués dans la description illustrée par les figures annexées dans lesquelles:
la figure 1 illustre un ressort de réglage rapide dans une première position, selon un mode de réalisation;
la figure 2 illustre le ressort de réglage rapide de la figure 1, dans une seconde position;
la figure 3 montre les déplacements et les contraintes dans le ressort de la figure 1, en position de repos et dans une position déformée;
la figure 4 représente un ressort de réglage rapide conventionnel;
la figure 5 montre les déplacements et les contraintes dans le ressort de la figure 4, en position de repos et dans une position déformée; et
la figure 6 illustre un dispositif dans lequel le ressort de réglage rapide utilisé en combinaison avec une lunette tournante, selon un mode de réalisation; et
la figure 7 illustre un mobile d'indexage et une bague à cliquet du dispositif de la figure 6.

### Exemple(s) de mode de réalisation de l'invention

Un ressort de réglage rapide 1 est illustré à la figure 1, selon un mode de réalisation. Le ressort 1 est destiné à fonctionner dans un dispositif d'embrayage élastique d'un affichage secondaire indiquant l'heure du fuseau horaire (non représenté), par exemple en déplaçant une aiguille (également non représentée) par sauts successifs d'une heure entière.

Le ressort 1 comprend une partie flexible 2 comportant deux bras flexibles 21, chacun ayant une forme d'arc de sorte que les deux bras forment une géométrie continue et fermée sur elle-même. Chacun des bras 21 se termine par un doigt 3 arrangé pour coopérer avec les dents 41 d'une étoile 4 à douze dents 41. Dans la figure 1, une roue des heures 6 est également représentée. Dans cette configuration, la roue des heures 6 est typiquement entraînée par une minuterie (non représentée) et entraîne elle-même l'étoile 4 en rotation. En particulier, le doigt 3 comprend une saillie 31 qui vient se loger dans un creux entre deux dents successives 41 de l'étoile à douze dents 41. Les bras 3 exercent une force compressive sur les dents 41 de l'étoile 4. Lorsque l'étoile 4 tourne, les saillies 31 des doigts 3 du ressort 1 s'écartent de leur position de repos dans un creux entre deux dents 41 de l'étoile 4 et tombent dans le creux immédiatement suivant sous l'effet de leur élasticité et de la force compressive exercée par la partie flexible 2. Le ressort 1 permet donc de définir douze positions stables pour l'aiguille des heures secondaire.

Dans l'exemple de la figure 1, les deux bras 21 sont sensiblement symétriques de sorte que les deux doigts 3 sont arrangés diamétralement opposés, chacune des doigts 3 exerçant une force de rappel vers l'axe 42 de pivotement de l'étoile 4. La configuration des bras 21 permet à chacune des doigts 3 d'exercer une force symétrique vers l'axe de pivotement 42 de l'étoile 4.

Le déplacement maximal du doigt 3 correspond à l'écartement du doigt 3 entre une première position du ressort 1 où chacun des doigts 3 sont dans un creux entre deux dents 41 et une seconde position du ressort 1 où les doigts 3 sont chacun sur le sommet d'une des dents 41. Le déplacement maximal du doigt 3 correspond donc généralement à la hauteur des dents 41. La déformation du doigt et du ressort peut être plus grand s'il y a un préarmage au repos afin de garantir la tenue aux chocs de l'aiguille ou l'indicateur associé à l'étoile 4.

La figure 1 montre le ressort dans la première position. Dans la figure 2, le ressort est représenté dans la seconde position.

Chacun des doigts 3 peut comporter un téton 8 pouvant coulisser dans une ouverture oblongue (pas visible) pratiqué dans un autre composant (comme le moyeu de la roue des heures 6) et apte à recevoir le téton 8. Les ouvertures oblongues permettent de guider les doigts 3 et de leur imposer un positionnement précis. Les ouvertures oblongues peuvent également être de forme rectangulaire ou toute autre forme appropriée.

Dans un mode de réalisation, au moins la partie flexible 2 du ressort 1 est fabriquée dans un alliage métallique amorphe ayant un rapport de la contrainte de limite élastique σₗᵢₘ sur son module d'Young qui est au moins 0.010, de préférence 0.015, et encore préférence au moins 0.02. Un tel rapport permet d'optimiser la géométrie de la partie flexible 2 de manière à ce que le rapport σₘₐₓ/σₗᵢₘ de la contrainte maximale σₘₐₓ lors d'un déplacement maximal du doigt 3 sur la contrainte de limite élastique σₗᵢₘ, correspondant à la limite d'élasticité soit 0.70 au maximum et de préférence 0.64 au maximum.

Selon une forme d'exécution, l'ensemble du ressort 1 est fabriqué dans l'alliage métallique amorphe massif. De manière préférée, l'alliage métallique amorphe est choisi parmi un groupe comprenant un verre métallique.

Les verres métalliques n'ont pas une structure cristallographique précise et sont dans un état appelé vitreux. Ceci leur procure des propriétés tout à fait particulières. D'un point de vue mécanique, les phénomènes de déformation et rupture connus dans les métaux cristallins n'ont plus lieu d'être. Il a également été montré que la stabilité chimique des alliages amorphes massifs est supérieure à celle des alliages conventionnels.

Les verres métalliques présentent un module de Young relativement bas. Par exemple le module de Young d'un verre métallique est environ deux plus faible que celui d'un alliage tel que l'acier X2NiCoMo18-9-5 connu sous la dénomination "maraging C300" ou "Durnico^{®}" tout en ayant une limite à la rupture substantiellement équivalent à celle du Durnico. Le Durnico est typiquement utilisé en horlogerie pour la fabrication de pièces compliquées présentant des propriétés ressorts et une résistance à la fatigue élevées.

Un ressort en verre métallique aura une élongation à la rupture environ deux fois plus importante que pour un même ressort en Durnico. Il est donc possible d'exploiter un ressort en verre métallique sur une plage de déformation plus importante.

La figure 3 représente le ressort 1 montrant des simulations des déplacements des bras 21 et des doigts 3 du ressort 1, ainsi que des contraintes subies par les différentes parties du ressort 1. Les déplacements et les contraintes simulés sont montrés pour le ressort 1 dans la seconde position, c'est-à-dire lorsque les doigts 3 sont chacun au sommet d'une des dents 41. Dans l'exemple de la figure 3, le ressort 1 est fabriqué dans un verre métallique à base de zircone, Zr (Zr-BMG) caractérisé par une densité de 6830 kg/m³, une contrainte de limite élastique σₗᵢₘ de 1620 N/mm² et un module de Young de 81000 N/mm². L'alliage Zr-BMG peut comprendre le cuivre, le nickel et l'aluminium également.

Le déplacement maximal de chacun des bras 21, entre la première position et la seconde position du ressort 1, est de 0.26 mm (au milieu de la longueur du bras 21). Le déplacement maximal de chacun des doigts 3, entre la première position et la seconde position du ressort 1, est de 0.19 mm. La contrainte maximale σₘₐₓ calculée dans ces conditions est comprise entre 1028 N/mm² et 1032 N/mm² ce qui résulte dans un rapport σₘₐₓ/σₗᵢₘ de 0.64. Aucun vieillissement par fatigue n'a été constaté par les inventeurs après 10⁷ cycles de déplacement maximal des doigts 3. La seule rupture observée a été attribuée à des phénomènes d'usure causés par le frottement entre le ressort 1 et l'étoile 4.

La figure 4 montre un ressort fuseau 1 conventionnel réalisé dans l'alliage Durnico^{®}, coopérant avec une étoile 4 à douze dents 41. Le ressort 1 est représenté (en noir) dans une position où chacun des doigts 3 sont dans un creux entre deux dents 41 et est représenté (en filaire) dans une position où chacun des doigts 3 sont sur le sommet d'une des dents 41. La figure 5 représente le même type de simulations réalisées pour le ressort de la figure 3. L'alliage Durnico^{®} est caractérisé par une densité de 8.1 g/cm³, une contrainte de limite élastique σₗᵢₘ entre 1800 N/mm² et 2200 N/mm² et un module de Young de 195000 N/mm².

On remarque que la contrainte de limite élastique σₗᵢₘ du Durnico est similaire à celle du verre métallique Zr-BMG mais son module de Young est environ deux fois plus élevé. Afin d'accommoder les mêmes déformations que le ressort 1 en verre métallique tout en restant dans le domaine élastique, par exemple un déplacement maximal de chacun des doigts de l'ordre de 0.19 mm, les bras flexibles 21 devront être plus longs lorsque le ressort 1 est fabriqué en Durnico. On remarque les bras 21 plus long dans la géométrie du ressort 1 de la figure 4 ainsi que le repliement des bras plus marqué.

Dans le cas du ressort 1 de la figure 4 et pour un déplacement maximal du doigt 3 de 0.19 mm, la contrainte maximale σₘₐₓ calculée est comprise entre 1681 N/mm² et 1718 N/mm², ce qui résulte dans un rapport σₘₐₓ/σₗᵢₘ de 0.95 pour un module de Young de 1800 N/mm² et de 0.78 pour un module de Young de 2200 N/mm². De telles valeurs pour le rapport σₘₐₓ/σₗᵢₘ sont élevées, rendant le ressort sensible à la fatigue oligocyclique.

On comprend de la comparaison des géométries de ressort des figures 3 et 4 ainsi que des rapports σₘₐₓ/σₗᵢₘ que l'utilisation d'un verre métallique pour la fabrication du ressort 1 permet une géométrie du ressort 1 plus compacte (par exemple des bras 21 plus courts) tout en réduisant les concentrations de contraintes, autrement dit en ayant un rapport σₘₐₓ/σₗᵢₘ plus faible que dans le cas d'alliages conventionnels. Par rapport à un ressort dans un alliage conventionnel, le ressort 1 en verre métallique permet de réduire l'encombrement et est plus sécuritaire, c'est-à-dire que les valeurs de contrainte maximale σₘₐₓ sont plus éloignées que la valeur de la contrainte de limite élastique σₗᵢₘ (rapport σₘₐₓ/σₗᵢₘ plus faible).

Les verres métalliques ayant un module de Young plus petit que pour les alliages couramment utilisés pour les applications horlogères, mais une limite à la rupture semblable à ces alliages permet d'exploiter le ressort en verre métallique sur une plus large plage de déformation (l'élongation à la rupture est d'environ deux fois plus importante que pour le Durnico).

Les propriétés des verres métalliques autorisent l'adoption d'une géométrie du ressort qui est plus compacte et qui permet de réduire les concentrations de contraintes. Les contraintes sont réparties d'une manière plus homogène dans le ressort et le verre métallique travaille dans un domaine plus éloigné de la limite élastique, diminuant ainsi le risque de rupture et le caractère aléatoire de la rupture.

Le ressort 1 en verre métallique a également une meilleure résistance à la fatigue, une sensibilité réduite à la corrosion, et un coefficient de friction réduit par rapport à un ressort fabriqué dans un alliage conventionnel. Le facteur de forme autorisé par l'utilisation de ce matériau est également de premier intérêt.

La description ci-dessus décrit un ressort fuseau pour un embrayage élastique d'un affichage secondaire indiquant l'heure du fuseau horaire. Cependant, l'invention n'est pas limitée à un tel ressort mais s'applique également à tout type de ressort de réglage rapide et/ou élément élastique destiné à fonctionner dans un mouvement horloger.

Par exemple, le ressort en verre métallique de l'invention peut être un ressort de réglage rapide de l'heure, un ressort de rappel de bascule, un ressort-cliquet, un doigt entraineur, ou un sautoir tel qu'un sautoir de tirette ou un sautoir de réglages de calendrier.

L'alliage métallique amorphe massif peut être mis en forme en partant d'un alliage liquide, en obtenant ainsi un verre métallique. Pour certains alliages, la solidification est alors effectuée avec une vitesse de refroidissement très importante afin d'éviter la cristallisation de la matière, mais une telle vitesse importante limite fortement l'épaisseur maximale qu'il est possible d'atteindre.

Certains alliages métalliques amorphes massifs peuvent être refroidis à des vitesses nettement plus faibles, tout en conservant une structure amorphe. Ces alliages métalliques amorphes permettent l'utilisation d'une gamme beaucoup plus large de procédés de mise en forme. Par exemple, ces alliages permettent de fabriquer des pièces en verre métallique massif par injection, permettant ainsi d'obtenir des tolérances de forme plus précises que par un étampage classique.

Ces alliages possèdent également une phase amorphe nettement plus stable, ce qui permet d'effectuer diverses opérations de reprise sur les pièces, sans que la matière ne se recristallise. Ainsi, tous types de finitions (par exemple, le polissage ou le satinage) peuvent être appliqués. Il est ainsi possible de rectifier des trous, des faces ainsi que de tarauder des trous. A titre d'exemple, une méthode de gravure laser a été développée afin de répondre aux besoins des applications industrielles.

Les procédés d'injection des verres métalliques requièrent des moules en de cuivre ou silicium afin de garantir un refroidissement efficace. Les épaisseurs des pièces fabriquées sont limitées à quelques millimètres afin d'extraire suffisamment de chaleur et permettre un refroidissement suffisamment rapide.

Encore selon un autre mode de réalisation illustré à la figure 6, le ressort de réglage rapide 1 est utilisé en combinaison avec une lunette tournante 5 mobile en rotation et indexable en rotation, par exemple par rapport à un composant de carrure 7 d'une pièce d'horlogerie.

Un mobile d'indexage (ou bague dentée) 4 comporte une denture intérieure 41. Le mobile d'indexage est destiné à être placé fixe dans le composant de carrure 7. Le ressort de réglage rapide comprend une bague à cliquet 50 comportant plusieurs lamelles élastiques 2 ayant chacune une extrémité solidaire de la bague 50 et l'autre extrémité libre. Le mobile d'indexage 4 et la bague 50 sont montrés de manière isolée à la figure 7.

Les lamelles élastiques 2 s'étendent dans des évidements 51 que comporte la bague 50. L'extrémité libre de chaque lamelle élastique 2 comporte un doigt 3 dont la forme est adaptée à coopérer avec les dents de la denture 41 du mobile d'indexage 4. Dans l'ensemble illustré, la bague à cliquet 50 comporte trois lamelles élastiques 2.

La bague à cliquet 50 est arrangée pour venir s'assembler de manière fixe avec la lunette 5 et le mobile d'indexage 4 s'assembler fixe au composant de carrure 7. Lorsque bague à cliquet 50 et le mobile d'indexage 4 sont assemblés, le doigt 3 des lamelles élastiques 2 vient coopérer avec les dents de la denture 41 du mobile d'indexage 4, permettant ainsi d'indexer angulairement la lunette tournante 5 sur le composant de carrure 7. Le déplacement maximal du doigt 3 est déterminé par le profil de la denture 41.

La configuration de la bague à cliquet 50 comportant les lamelles élastiques 2 décrite ci-dessus est adaptée pour des applications d'indexation angulaire dans une direction unique de rotation (par exemple une lunette). Dans le cas d'une application bidirectionnelle, par exemple pour une lunette GMT ou autre, les lamelles élastiques 2 peuvent avoir une géométrie fermée. Par exemple, les deux extrémités de la lamelle élastique peuvent être fixées (solidaire) de la bague à cliquet 50 et le doigt 3 arrangé de façon à ce que la lamelle élastique 2 est de part et d'autre du doigt 3. Le doigt 3 peut correspondre au sommet de la lamelle élastique 2 convexe par rapport au diamètre intérieur de la bague à cliquet 50.

Selon une autre forme d'exécution non illustrée, la bague à cliquet 50 peut comprendre une lame élastique sensiblement annulaire sur laquelle est monté un ou plusieurs doigts 3 (pouvant prendre la forme d'un galet). Le mobile d'indexage 4 peut alors comprendre une denture 41 comportant un profil continu (par exemple un profil de forme sinusoïdale).

L'arrangement de la lamelle élastique 2 et du doigt 3 par rapport à la denture 41 du mobile d'indexage 4 peut être tel que le doigt 3 exerce une pression de manière radiale sur la denture 41, axiale ou en partie radiale et axiale. Les figures 6 et 7 montrent un exemple où le doigt 3 exerce une pression de manière radiale sur la denture 41. Un exemple du doigt 3 exerçant une pression de manière axiale sur la denture 41 pourrait correspondre à une configuration où le doigt 3 (et la lamelle élastique 2) exerce une pression dans une direction sensiblement perpendiculaire à l'axe de rotation de la lunette 5.

Au moins la lamelle élastique 2 est réalisée dans un alliage métallique amorphe, par exemple un verre métallique. La lamelle élastique 2 peut être formée intégrale avec la bague à cliquet 50. Alternativement, la lamelle élastique 2 peut être séparée de la bague à cliquet 50 ou montée de manière articulée sur la bague à cliquet 50.

L'alliage métallique amorphe dans lequel est réalisée au moins la lamelle élastique 2 a un rapport de la limite élastique (σₗᵢₘ) sur son module d'Young d'au moins 0.010, de préférence d'au moins 0.02 et encore de préférence, d'au moins 0.015.

Le dimensionnement de la lamelle élastique 2 limite le rapport de la contrainte maximale σₘₐₓ sur la limite élastique σₗᵢₘ à 0.70 au maximum, de préférence 0.64 au maximum, lors du déplacement du doigt 3 sur le mobile d'indexage 4.

L'alliage métallique amorphe permet d'obtenir des propriétés élastiques favorables et un encombrement limité du ressort de réglage rapide 1. L'alliage métallique amorphe permet également d'obtenir de bonnes propriétés tribologiques pour au moins la lamelle élastique 2 et de limiter l'usure, et donc la résistance dans le temps, de l'ensemble comportant le ressort de réglage rapide 1 et le mobile d'indexage 4.

### Numéros de référence employés sur les figures

- 1: ressort de réglage rapide
- 2: partie flexible, lamelles élastiques
- 21: bras
- 3: doigt
- 31: saillie
- 4: étoile, mobile d'indexage
- 41: dent, denture
- 42: axe
- 5: lunette
- 50: bague à cliquet
- 51: évidement
- 6: roue des heures
- 7: composant de carrure
- 8: téton

- σₗᵢₘ: contrainte de limite élastique
- σₘₐₓ: contrainte maximale

## Revendications

1. Ensemble horloger comprenant une lunette tournante (5) et un dispositif comportant un ressort de réglage rapide (1) et un mobile (4) de pièce d'horlogerie, ledit ressort (1) coopérant avec ledit mobile (4), le ressort (1) comprenant une partie flexible (2) comportant un doigt (3) et le doigt (3) coopérant avec le mobile (4) de sorte à être déplaçable par rapport à celui-ci selon un déplacement maximal par un mouvement relatif entre le mobile (4) et le ressort (1) et à exercer une force contre le mobile (4), grâce à la flexion de la partie flexible (2);
au moins la partie flexible (2) du ressort est réalisée dans un alliage métallique amorphe;
le dispositif coopère avec la lunette tournante (5);
**caractérisé en ce que** l'alliage métallique amorphe dans lequel est réalisée au moins la partie flexible (2) du ressort (1) a un rapport de la limite élastique (σₗᵢₘ) sur son module d'Young d'au moins 0.010 ; et
**en ce que** le dimensionnement de la partie flexible (2) limite le rapport de la contrainte maximale (σₘₐₓ) sur la limite élastique (σₗᵢₘ) à 0.70 au maximum, de préférence 0.64 au maximum, lors du déplacement du doigt (3) sur le mobile (4).

2. Ensemble selon la revendication précédente dans lequel l'alliage métallique amorphe dans lequel est réalisée au moins la partie flexible (2) du ressort (1) a un rapport de la limite élastique (σₗᵢₘ) sur son module d'Young de préférence d'au moins 0.015 et encore de préférence, d'au moins 0.020.

3. Ensemble selon l'une des revendications précédentes, dans lequel l'alliage métallique amorphe est un verre métallique.

4. Ensemble selon l'une des revendications précédentes, dans lequel le mobile comprend un mobile d'indexage (4) comprenant une denture (41); le déplacement maximal du doigt (3) étant déterminé par le profil de la denture (41).

5. Ensemble selon la revendication 4, dans lequel le ressort (1) comprend bague à cliquet (50) comportant au moins une partie flexible (2) ayant une extrémité solidaire de la bague (50); la bague à cliquet (50) étant solidaire de la lunette (5) et le mobile d'indexage (4) étant destiné à être solidaire à un composant de carrure (7) de la pièce d'horlogerie.

6. Ensemble selon la revendication 4 ou 5,
dans lequel l'autre extrémité de la partie flexible (2) est libre; et
dans lequel le ressort (1) est destiné à des applications d'indexation angulaire unidirectionnelle de la lunette (5).

7. Ensemble selon la revendication 4 ou 5,
dans lequel l'autre extrémité de la partie flexible (2) est également solidaire de la bague à cliquet (50); et
dans lequel le ressort (1) est destiné à des applications d'indexation angulaire bidirectionnelle de la lunette (5).

8. Ensemble selon la revendication 7,
dans lequel la partie flexible (2) forme une géométrie continue et fermée sur elle-même.

9. Ensemble selon l'une des revendications 4 à 8,
dans lequel la partie flexible (2) et le doigt (3) sont arrangés par rapport à la denture (41) de sorte que le doigt (3) exerce une pression de manière radiale, axiale ou en partie radiale et axiale, sur la denture (41).

10. Mouvement horloger comprenant un ensemble horloger selon l'une des revendications 1 à 9.

## Patentansprüche

1. Uhrenanordnung, welche einen drehbaren Außenring (5) und eine Vorrichtung, die eine Schnelleinstellfeder (1) und einen Uhrendrehteil (4) aufweist, umfasst, wobei die Feder (1) mit dem Drehteil (4) zusammenwirkt, wobei die Feder (1) einen flexiblen Teil (2) umfasst, der einen Finger (3) aufweist, und der Finger (3) mit dem Drehteil (4) derart zusammenwirkt, dass er in Bezug auf diesen durch eine relative Bewegung zwischen dem Drehteil (4) und der Feder (1) mit einer maximalen Verlagerung verlagerbar ist, und infolge der Durchbiegung des flexiblen Teils (2) eine Kraft auf den Drehteil (4) ausübt;
wobei wenigstens der flexible Teil (2) der Feder aus einer amorphen Metalllegierung hergestellt ist; wobei die Vorrichtung mit dem drehbaren Außenring (5) zusammenwirkt;
**dadurch gekennzeichnet, dass** die amorphe Metalllegierung, aus welcher wenigstens der flexible Teil (2) der Feder (1) hergestellt ist, ein Verhältnis der Streckgrenze (σₗᵢₘ) zu ihrem Elastizitätsmodul von wenigstens 0,010 aufweist; und
dadurch, dass die Bemessung des flexiblen Teils (2) das Verhältnis der maximalen Spannung (σₘₐₓ) zur Streckgrenze (σₗᵢₘ) bei der Verlagerung des Fingers (3) auf dem Drehteil (4) auf maximal 0,70, vorzugsweise maximal 0,64 begrenzt.

2. Anordnung nach dem vorhergehenden Anspruch,
wobei die amorphe Metalllegierung, aus welcher wenigstens der flexible Teil (2) der Feder (1) hergestellt ist, ein Verhältnis der Streckgrenze (σₗᵢₘ) zu ihrem Elastizitätsmodul vorzugsweise von wenigstens 0,015 und, stärker bevorzugt, von wenigstens 0,020 aufweist.

3. Anordnung nach einem der vorhergehenden Ansprüche, wobei die amorphe Metalllegierung ein metallisches Glas ist.

4. Anordnung nach einem der vorhergehenden Ansprüche, wobei der Drehteil einen Drehteil zur Indexierung (4) umfasst, der eine Zahnung (41) umfasst; wobei die maximale Verlagerung des Fingers (3) durch das Profil der Zahnung (41) bestimmt wird.

5. Anordnung nach Anspruch 4,
wobei die Feder (1) einen Sperrklinkenring (50) umfasst, der wenigstens einen flexiblen Teil (2) mit einem mit dem Ring (50) fest verbundenen Ende aufweist; wobei der Sperrklinkenring (50) mit dem Außenring (5) fest verbunden ist und der Drehteil zur Indexierung (4) dazu bestimmt ist, mit einer Mittelteilkomponente (7) der Uhr fest verbunden zu sein.

6. Anordnung nach Anspruch 4 oder 5,
wobei das andere Ende des flexiblen Teils (2) frei ist; und
wobei die Feder (1) für Anwendungen der unidirektionalen Winkelindexierung des Außenringes (5) bestimmt ist.

7. Anordnung nach Anspruch 4 oder 5,
wobei das andere Ende des flexiblen Teils (2) ebenfalls mit dem Sperrklinkenring (50) fest verbunden ist; und
wobei die Feder (1) für Anwendungen der bidirektionalen Winkelindexierung des Außenringes (5) bestimmt ist.

8. Anordnung nach Anspruch 7,
wobei der flexible Teil (2) eine durchgehende und in sich geschlossene Geometrie bildet.

9. Anordnung nach einem der Ansprüche 4 bis 8,
wobei der flexible Teil (2) und der Finger (3) in Bezug auf die Zahnung (41) so angeordnet sind, dass der Finger (3) radial, axial oder jeweils zum Teil radial und axial einen Druck auf die Zahnung (41) ausübt.

10. Uhrwerk, welches eine Uhrenanordnung nach einem der Ansprüche 1 bis 9 umfasst.

## Claims

1. Timepiece assembly comprising a rotating bezel (5) and a device comprising a rapid adjustment spring (1) and a timepiece wheel (4), said spring (1) cooperating with said wheel (4), the spring (1) comprising a flexible portion (2) comprising a finger (3) and the finger (3) cooperating with the wheel (4) in such a way as to be displaced relative to the latter through a maximum displacement by a relative movement between the wheel (4) and the spring (1), and to exert a force against the wheel (4) owing to bending of the flexible portion (2);
at least the flexible portion (2) of the spring is made of an amorphous metallic alloy;
the device cooperates with the rotating bezel (5); **characterized in that** the amorphous metallic alloy constituting at least the flexible portion (2) of the spring (1) has a ratio of elastic limit (σₗᵢₘ) to Young's modulus of at least 0.010; and
**in that** the dimensions of the flexible portion (2) limit the ratio of maximum stress (σₘₐₓ) to elastic limit (σₗᵢₘ) to at most 0.70, preferably at most 0.64, when the finger (3) is displaced on the wheel (4).

2. Assembly according to the preceding claim, wherein the amorphous metallic alloy constituting at least the flexible portion (2) of the spring (1) has a ratio of elastic limit (σₗᵢₘ) to Young's modulus of at least 0.015 and more preferably of at least 0.020.

3. Assembly according to one of the preceding claims, wherein the amorphous metallic alloy is a metallic glass.

4. Assembly according to one of the preceding claims, wherein the wheel comprises an indexing wheel (4) comprising a toothing (41); the maximum displacement of the finger (3) being determined by the profile of the toothing (41).

5. Assembly according to Claim 4, wherein the spring (1) comprises a pawl ring (50) comprising at least one flexible portion (2) having an end secured to the ring (50); the pawl ring (50) being secured to the bezel (5) and the indexing wheel (4) being intended to be secured to a middle component (7) of the timepiece.

6. Assembly according to Claim 4 or 5, wherein the other end of the flexible portion (2) is free; and wherein the spring (1) is intended for applications of oneway angular indexing of the bezel (5).

7. Assembly according to Claim 4 or 5, wherein the other end of the flexible portion (2) is also secured to the pawl ring (50); and wherein the spring (1) is intended for applications of two-way angular indexing of the bezel (5).

8. Assembly according to Claim 7, wherein the flexible portion (2) forms a continuous geometry that is closed on itself.

9. Assembly according to one of Claims 4 to 8, wherein the flexible portion (2) and the finger (3) are arranged relative to the toothing (41) in such a way that the finger (3) exerts pressure radially, axially, or partially radially and axially, on the toothing (41).

10. Timepiece movement comprising a timepiece assembly according to one of Claims 1 to 9.
